# EUROPÄISCHE PATENTANMELDUNG

(11) **EP 3 246 536 A1**
(43) Veröffentlichungstag der Anmeldung: **22.11.2017**
(21) Anmeldenummer: 16169924.4
(22) Anmeldetag: 17.05.2016
(51) Int. Cl.: F01K 13/02

(54) **VERFAHREN ZUM SYNCHRONSIEREN EINER TURBINE MIT DEM STROMNETZ**

(71) Anmelder: Siemens Aktiengesellschaft, 80333 München (DE)
(72) Erfinder: Borowski, Marc, 47445 Moers (DE); Winkel, Michael, 46284 Dorsten (DE); Zimmer, Gerta, 45468 Mülheim an der Ruhr (DE)

(57) **Zusammenfassung**

Die Erfindung betrifft ein Verfahren zur Synchronisierung einer Turbine mit einem Wechselstromnetz mit einer Netzfrequenz (2), aufweisend folgende Schritte:
A) Beschleunigen der Turbine bis zu einer Frequenz (4) im Bereich der Netzfrequenz (2);
B) Erfassen eines Differenzwinkels zwischen Turbine und Wechselstromnetz;
C) Erfassen einer Differenzgeschwindigkeit zwischen Turbine und Wechselstromnetz;
D) Beschleunigen oder Verzögern der Turbine derart, dass die Turbine einer Solltrajektorie (5) folgt, wobei die Solltrajektorie (5) eine errechnete Trajektorie ist, die in Abhängigkeit vom Differenzwinkel eine Solldifferenzgeschwindigkeit angibt, die vorhanden sein soll, damit bei übereinstimmender Geschwindigkeit von Turbine und Wechselstromnetz eine geeignete Zielwinkellage zwischen Turbine und Wechselstromnetz erreicht wird.

Die Erfindung betrifft ebenfalls eine zugehörige Steuereinrichtung für eine Turbine.

## Beschreibung

Die Erfindung betrifft ein Verfahren zur Synchronisierung einer Turbine mit einem Stromnetz und eine zugehörige Steuereinrichtung.

Bei der Stromerzeugung in Kraftwerken, in denen der erzeugte Strom in ein Stromnetz eingespeist wird, ist darauf zu achten, dass der Strom phasenrichtig eingespeist wird. In thermischen Kraftanlagen, in denen der Strom in von Turbinen angetriebenen Generatoren erzeugt wird, ist also die Turbine in eine zur Phase des Stromnetzes passende Winkellage zu bringen, damit der Strom eingespeist werden kann. Grundsätzlich wird jeder mit dem Netz verbundene Synchrongenerator von einem stabilen Netz in die richtige Phasenlage und Drehzahl gebracht. Dabei fließen gegebenenfalls sehr große Ausgleichsströme, welche zu sehr großen Kräften im Turbostrang führen. Die Ausgleichsströme sind zu begrenzen um Beschädigungen am Strang zu vermeiden. Dafür müssen vor dem Schließen des Schalters zwischen Netz und Generator die Spannung, die Frequenz und die Phasenlage der Spannung vor und hinter dem Schalter angeglichen werden.

Genau genommen kommt es selbstverständlich auf die Winkellage des Generatorrotors an. Da der Rotor des Generators im Regelfall fest mit dem Rotor der Turbine verbunden ist, wird vorliegend stets davon gesprochen, dass die Turbine synchronisiert werden muss, wenngleich es eigentlich um den Generator geht.

Im Stand der Technik ist es üblich die Drehzahl der Turbine in die Nähe der Netzfrequenz zu bringen. Anschließend wird die Phasenlage betrachtet und ein Gleichzeitpunkt mit dem Gradienten der Phasendifferenz berechnet. Daraufhin wird der Schaltbefehl zum Schließen des Generatorschalters gegeben. Im Moment des Schaltens treten Ausgleichvorgänge auf. Diese sind so klein wie möglich zu halten. Da es in der Praxis schwierig ist die drei Größen Frequenzabweichung, Phasendifferenz und Spannungsdifferenz gleichzeitig vollständig zu null zu bringen, ist ein Kompromiss aus Abweichungen zu finden. In Summe dürfen die Abweichungen jedoch Grenzwerte nicht überschreiten.

Aufgabe der vorliegenden Erfindung ist es ein Verfahren zur verbesserten Synchronisierung einer Turbine mit einem Wechselstromnetz zu schaffen. Die Lösung dieser Aufgabe findet sich insbesondere in den unabhängigen Ansprüchen. Die Unteransprüche geben Ausführungsformen an. Weitere Einzelheiten sind der Beschreibung zu entnehmen.

Es wurde erkannt, dass ein Verfahren zur Synchronisierung einer Turbine mit einem Wechselstromnetz mit einer Netzfrequenz, bereitzustellen ist, das nachfolgende Schritte aufweist:
Schritt A): Beschleunigen der Turbine bis zu einer Ausgangsfrequenz im Bereich der Netzfrequenz, wobei die Ausgangsfrequenz unterhalb der Netzfrequenz liegt;
Schritt B): Erfassen eines Differenzwinkels zwischen Turbine und Wechselstromnetz;
Schritt C): Erfassen einer Differenzgeschwindigkeit zwischen Turbine und Wechselstromnetz;
Schritt D) Beschleunigen oder Verzögern der Turbine derart, dass die Turbine einer Solltrajektorie folgt, wobei die Solltrajektorie eine errechnete Trajektorie ist, die in Abhängigkeit vom Differenzwinkel und der Differenzgeschwindigkeit die Sollbeschleunigung angibt, die vorhanden sein soll, damit bei übereinstimmender Geschwindigkeit von Turbine und Wechselstromnetz eine geeignete Zielwinkellage zwischen Turbine und Wechselstromnetz erreicht wird.

Bei Schritt A) gibt es zunächst keinen Unterschied zum Stand der Technik. Es gilt zunächst die Turbine zu beschleunigen.

Schritt B) ist erforderlich, da ohne eine Erfassung des Differenzwinkels auch nicht klar ist, wie der Differenzwinkel gezielt zu ändern ist. Beim Differenzwinkel zwischen Turbine und Netz geht es um den Differenzwinkel der Spannung vor und hinter dem Schalter zwischen Netz und Generator. Ebenso ist in Schritt C) die Differenzgeschwindigkeit zu erfassen. Wie in Schritt D) dargelegt, ist bei übereinstimmender Geschwindigkeit von Turbine und Wechselstromnetz eine für eine synchrone Einspeisung geeignete Zielwinkellage zwischen Turbine und Wechselstromnetz zu erreichen. Wenn dies nicht zufällig erfolgen soll, ist der Differenzwinkel und die Differenzengeschwindigkeit zu erfassen, um optimiert regeln zu können.

Dies soll gemäß einer Solltrajektorie erfolgen. Dabei handelt es sich um eine errechnete Trajektorie, die in Abhängigkeit vom Differenzwinkel und der Differenzgeschwindigkeit die Sollbeschleunigung angibt.

Damit wird die richtige Beschleunigung gewählt, so dass bei übereinstimmender Geschwindigkeit von Turbine und Wechselstromnetz eine für eine synchrone Einspeisung geeignete Zielwinkellage zwischen Turbine und Wechselstromnetz erreicht wird. Im Regelfall wird als Zielwinkellage ein Differenzwinkel von null gewünscht.

Anstelle des Differenzwinkels wird synonym auch der Begriff Phasendifferenz verwendet. Es kann auch von der gewünschten Phasenlage anstelle der Zielwinkellage gesprochen werden.

Das vorliegende Verfahren gestattet eine deutlich schnellere Synchronisierung als die eingangs beschriebene Vorgehensweise. Dies ist insofern von hoher Bedeutung als es Situationen geben kann, in denen es entscheidend ist, das schnell mit der Einspeisung begonnen werden kann, bevor Instabilitäten im Stromnetz auftreten.

An dieser Stelle gilt es sich klarzumachen wie die Beschleunigung der Turbine letztlich erfolgt. Durch Stellung eines Ventils, das die Dampfzufuhr zur Turbine einstellt, wird die der Turbine zugeführte Leistung und damit die Beschleunigung bestimmt. Die Änderung der Stellung des Ventils dauert in der Praxis immer eine gewisse Zeit, je nach Verstellung sind 10 ms durchaus üblich. Dies bringt mit sich, dass sich auch die Beschleunigung der Turbine nicht sofort ändert.

Entscheidend ist, dass im Moment des Erreichens von Phasengleichheit und Drehzahlgleichheit der Drehzahlgradient gegen null laufen muss, da ansonsten unmittelbar nach diesem Zeitpunkt die genannten Größen nicht mehr gleich bleiben würden. Diese müssen jedoch für eine gewisse Zeitspanne gleich bleiben, damit der Generatorschalter schließen kann. Das Schließen wird von einer separaten Leittechnikfunktion initiiert.

Es ist also ein entscheidender Aspekt der Erfindung zu erkennen, dass die Beschleunigung nicht zu einem bestimmten Zeitpunkt oder bei einer bestimmten Bedingung schlagartig geändert werden kann. Die Beschleunigung kann einer diskontinuierlichen Änderung eines Beschleunigungssollwerts also nicht folgen. Daher wird vorliegend der Beschleunigungssollwert kontinuierlich geändert. Dem kann die Beschleunigung der Turbine weitgehend folgen.

Es ist im Stand der Technik bereits bekannt, die Beschleunigung bei Erreichen einer Frequenz unterhalb der Netzfrequenz abzusenken. Allerdings erfolgt dies nicht im Wege einer kontinuierlichen Regelung. Vielmehr wird der Beschleunigungssollwert bei dieser Frequenz geändert. Es dauert bis die Beschleunigung der Turbine diesem Wert folgt. Bei Erreichen der Netzfrequenz wird der Beschleunigungssollwert auf null gesetzt. Da die Änderung der Ventilstellung Zeit benötigt, erfolgt zunächst noch eine ungewollte Beschleunigung, so dass es zum bekannten Überschießen, also einer Beschleunigung über die Netzfrequenz hinaus, kommt. Die Dynamik des Überschwingers folgt aber im Wesentlichen aus der Reglerdynamik. Die Verkleinerung des Integratoranteils des PI Reglers verursacht den Überschwinger. Die Dynamik der Regelstrecke Dampfturbine ist im Vergleich dazu sehr schnell.

Durch das Beschleunigen oder Verzögern gemäß Schritt D), also einer Solltrajektorie folgend, erfolgt eine laufende Anpassung der Sollbeschleunigung. Konkret wird die Stellung des Ventils zur Dampfzufuhr laufend geändert, im Regelfall wird kontinuierlich die Dampfzufuhr reduziert.

Ein Verzögern der Turbine ist - wenn überhaupt - nur noch in sehr geringem Umfang erforderlich. Da immer gewisse Reibungsverluste auftreten erfolgt eine Verzögerung schon allein dadurch, dass kein Dampf mehr zugeführt wird. Um die Turbinendrehzahl konstant zu halten, ist auch ohne Betrieb des Generators eine wenn auch geringe Dampfzufuhr erforderlich. Freilich kann bei Bedarf die Turbine über die ohnehin auftretenden Reibungsverluste hinaus verzögert werden.

Die Netzfrequenz kann sich aufgrund von Schwankungen im Netz ändern. Durch die Schritte B) und C), also Erfassung des Differenzwinkels und der Differenzgeschwindigkeit wird eine sich ändernde Netzfrequenz berücksichtigt. Durch die Berücksichtigung der tatsächlichen Netzfrequenz - und nicht eines Sollwerts der Netzfrequenz - werden Netzschwankungen automatisch berücksichtigt.

In einer Ausführungsform ist die Solltrajektorie so gewählt, dass die Beschleunigung bei Erreichen der Zielwinkellage null betragen soll. Dabei ist klar, dass die Beschleunigung nicht exakt null sein muss. Es ist aber sinnvoll, eine solche Solltrajektorie zu wählen, bei der die Beschleunigung bei Erreichen der Zielwinkellage null betragen soll. Damit kann die Synchronisierung stabil erfolgen.

In einer Ausführungsform wird die Sollbeschleunigung in eine Solldrehzahl gewandelt, die an eine Turbinensteuereinheit übergeben wird. Die Turbinensteuereinheit hat die Aufgabe die Ventilstellung zur Dampfzufuhr und damit die Turbine zu steuern. Bei den üblichen Turbinensteuereinheiten erfolgt dies unter anderem abhängig von einer Solldrehzahl. Daher erfolgt die Umwandlung der Sollbeschleunigung in eine Solldrehzahl. Dies kann durch Integration erfolgen. Die Turbinensteuereinheit freilich sorgt letztlich wiederum für eine Beschleunigung.

In einer Ausführungsform werden zum Beschleunigen oder Verzögern der Turbine derart, dass die Turbine der Solltrajektorie folgt, wiederholt oder kontinuierlich die Schritte B), C) und D) vorgenommen. Es ist oben schon erwähnt worden, dass die Sollbeschleunigung möglichst kontinuierlich angepasst werden soll. Dies erfolgt umso besser, je häufiger die Schritte B) und C) und in Folge Schritt D) ausgeführt werden.

In einer Ausführungsform liegt die Ausgangsfrequenz etwa 2,5 Hz unterhalb der Netzfrequenz. Damit ergibt sich ein hinreichender Abstand von der Netzfrequenz, so dass rechtzeitig mit einer geregelten Beschleunigung begonnen wird. Ein zu hoher Abstand der Ausgangsfrequenz zur Netzfrequenz bringt keinen Nutzen, da sich Differenzwinkel und Differenzgeschwindigkeit noch zu sehr ändern.

In einer Ausführungsform erfolgt Schritt A) mit einer gewählten Beschleunigung ohne Berücksichtigung des Differenzwinkels und der Differenzgeschwindigkeit. Damit kann die Beschleunigung bis zur Ausgangsdrehzahl einfach und wie im Stand der Technik üblich erfolgen. Die Beschleunigung gemäß Solltrajektorie kann ab der Ausgangsdrehzahl erfolgen.

In einer Ausführungsform werden vom Erreichen der Ausgangsfrequenz bis zum Erreichen der Zielwinkellage etwa 40 s benötigt. Es wird also relativ schnell die Synchronisation zwischen Turbine und Netz bewirkt, so dass mit der Stromerzeugung und Einspeisung begonnen werden kann.

Die Erfindung betrifft auch eine Steuereinrichtung für eine Turbine, die eingerichtet ist, eine Turbine nach einem oben geschilderten Verfahren zu steuern. Eine solche Steuereinrichtung unterscheidet sich oft nur marginal von den im Stand der Technik bekannten Steuereinrichtungen. Im Wesentlichen genügt eine andere Programmierung bekannter Geräte. Auch die eingangs geschilderten Synchronisiergeräte können Differenzwinkel und Differenzgeschwindigkeit von Turbine und Wechselstromnetz erfassen. Es fehlt an der entsprechenden Programmierung.

In einer Ausführungsform der Steuereinrichtung ist eine Turbinensteuereinheit vorhanden, abhängig von einer an die Turbinensteuereinheit übergebenen Solldrehzahl die Turbine zu steuern, indem die Stellung eines Ventils für eine Dampfzufuhr zur Turbine gesteuert werden kann. Derartige Turbinensteuereinheiten sind bekannt und oben bereits geschildert. Es ist vorteilhaft, dass diese unverändert eingesetzt werden können. Soweit die Sollbeschleunigung in eine Solldrehzahl umgerechnet wird, ist keinerlei Modifikation der Turbinensteuereinheit erforderlich.

Anhand der Zeichnungen werden nachfolgend weitere Einzelheiten der Erfindung dargestellt.

Dabei zeigen
- Fig. 1: die Vorgabe einer Solltrajektorie für das Beschleunigen der Turbine auf nominale Frequenz 50 Hz,
- Fig. 2: einen Vergleich des Beschleunigens mit Sollwerttrajektorie nach der Erfindung und nach dem Stand der Technik,
- Fig. 3: eine Beschleunigung gemäß Sollwerttrajektorie bei driftender Netzfrequenz,
- Fig. 4: eine Beschleunigung gemäß Sollwerttrajektorie und mit geregeltem Erreichen einer Zielwinkellage,
- Fig. 5: einen vergrößerten Ausschnitt von Fig. 4 vor der Synchronisation,
- Fig. 6: eine beispielhafte Trajektorie für die Beschleunigung zur Netzfrequenz,
- Fig. 7: eine Solltrajektorie für die Frequenzdifferenz abhängig vom Differenzwinkel

In Figur 1 ist auf der Rechtswertachse die Zeit in Sekunden und auf der Hochwertachse die Frequenz in Hertz aufgetragen. Gezeigt ist ein Zeitausschnitt beginnend 40 Sekunden vor dem geplanten Erreichen der Netzfrequenz. Die gepunktete Linie bei 50 Hertz zeigt die Netzfrequenz an. Bis zur Frequenz von 47,5 Hertz wird die Turbine mit einer Beschleunigung von 1/6 Hz/s konstant beschleunigt. Diese Frequenz kann als Ausgangsfrequenz angesehen werden, ab der eine geregelte Beschleunigung erfolgt.

Die gestrichelte ansteigende Linie gibt die Frequenz an, die die Turbine erreichen würde, wenn die Beschleunigung nach Erreichen der 47,5 Hz weiterhin mit der Konstante 1/6 Hz/s erfolgen würde.

Die durchgezogene Linie zeigt die Turbinenfrequenz an, die sich ergeben würde, wenn die Turbine gemäß einer Solltrajektorie beschleunigt würde.

Die Solltrajektorie gibt in Abhängigkeit vom Differenzwinkel und der Differenzgeschwindigkeit die Sollbeschleunigung an, die vorhanden sein soll, damit bei übereinstimmender Geschwindigkeit von Turbine und Wechselstromnetz eine für eine synchrone Einspeisung geeignete Zielwinkellage zwischen Turbine und Wechselstromnetz erreicht wird.

Es ist klar, dass die Beschleunigung nicht exakt der Sollbeschleunigung folgen kann, da wie weiter oben beschrieben, die Stellung des Ventils, das die Dampfzufuhr zur Turbine und damit deren Beschleunigung einstellt, nicht beliebig schnell verändert werden kann.

Die realen Verhältnisse sind Fig. 2 zu entnehmen. In Fig. 2 ist wiederum auf der Rechtswertachse die Zeit in Sekunden und auf der Hochwertachse die Frequenz in Hertz angegeben. Die gestrichelte Linie zeigt den Verlauf der Turbinenfrequenz der sich nach der oben geschilderten Solltrajektorie ergäbe. Die daneben verlaufende Linie mit Sternchen zeigt den sich real ergebenden Verlauf der Turbinenfrequenz.

Die gepunktete Linie zeigt die Turbinenfrequenz, die sich nach der bisher üblichen Sollbeschleunigung idealisiert ergibt. Die daneben liegende durchgezogene Linie zeigt den bisherigen realen Verlauf der Turbinenfrequenz.

Beim Vergleich wird klar deutlich, dass durch die hier vorgestellte Solltrajektorie das Überschießen deutlich reduziert wird, ein Unterschießen, also ein Abfallen unter die Netzfrequenz komplett vermieden wird und die Netzfrequenz wesentlich schneller erreicht werden kann.

Auch in Fig. 3 ist auf der Rechtswertachse die Zeit in Sekunden und auf der Hochwertachse die Frequenz in Hertz angegeben. Die gestrichelte Linie zeigt die in diesem Fall steigende Netzfrequenz an. Die gepunktete Linie zeigt die daran angepasste Solltrajektorie, besser gesagt die Turbinenfrequenz sich beim idealen Folgen der Solltrajektorie ergeben würde. Die durchgezogene Linie zeigt den realen Verlauf der Turbinenfrequenz. Wiederum erreicht die Turbine sehr zügig die Netzfrequenz. Ein Überschießen wird vermieden. Das vorliegende Verfahren eignet sich also auch bei driftender Netzfrequenz

In Fig. 4 ist auf der Rechtswertachse die Zeit in Sekunden und auf der Hochwertachse der Differenzwinkel angegeben. Die Werte können 360° überschreiten. Dies ist dem Umstand geschuldet, dass mehrere Umdrehungen bis zur Synchronisation erfolgen.

Die gewünschte Zielwinkellage beträgt 0° und ist durch die gestrichelte Linie gezeigt. Die durchgezogene Linie zeigt den erreichten Differenzwinkel. Das zügige Erreichen der Zielwinkellage wird dadurch erreicht, dass die Turbine gemäß der Solltrajektorie beschleunigt wird.

Fig. 4 stellt auf den Differenzwinkel und die Zielwinkellage ab. Die vorherigen Figuren behandelten die Turbinenfrequenz und die Netzfrequenz. Realiter werden bei der Regelung immer beide Aspekte beachtet, also sowohl der Differenzwinkel und die Zielwinkellage wie auch die Differenzgeschwindigkeit und die Forderung dass bei der Synchronisation die Turbinenfrequenz und die Netzfrequenz übereinstimmen müssen. Die getrennten Figuren sind lediglich der Darstellbarkeit geschuldet.

Figur 5 ist ein Ausschnitt von Figur 4, um die besonders interessierenden Verhältnisse bei kleinen Differenzwinkeln darzustellen.

In Figur 6 ist auf der Rechtswertachse die Zeit in Sekunden dargestellt und auf der Hochwertachse die Beschleunigung in Hertz pro Sekunde. Die Kurve zeigt die Sollbeschleunigung, also die Beschleunigung die gewünscht wird. An Figur 6 wird noch einmal besonders gut ersichtlich, warum das hier vorgestellte Verfahren gut funktioniert. Die Sollbeschleunigung hat keine Sprünge, sie fällt vielmehr linear ab. Vergegenwärtigt man sich noch einmal dass zur Änderung der Beschleunigung die Stellung des Ventils, das die Dampfzufuhr einstellt, geändert werden muss, wird der Vorteil der Erfindung klar: Die vorliegende linear mit der Zeit sich ändernde Sollbeschleunigung ist nahezu erreichbar, während die im Stand der Technik vorgesehenen Sprünge nicht erreicht werden können, da die Stellung eines Ventils nicht einem Sprung folgen kann.

In Fig. 7 ist auf der Rechtswertachse der Differenzwinkel in Grad und auf der Hochwertachse die Differenzgeschwindigkeit in Hertz angegeben. Die Kurve zeigt die Solltrajektorie an, die sich aus der in Fig. 6 gezeigten Sollbeschleunigung ergibt, also die die Abhängigkeit vom Differenzwinkel zu erreichende Differenzgeschwindigkeit.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Verfahren zur Synchronisierung einer Turbine mit einem Wechselstromnetz mit einer Netzfrequenz, aufweisend folgende Schritte:
A) Beschleunigen der Turbine bis zu einer Ausgangsfrequenz im Bereich der Netzfrequenz, wobei die Ausgangsfrequenz unterhalb der Netzfrequenz liegt;
B) Erfassen eines Differenzwinkels zwischen Turbine und Wechselstromnetz;
C) Erfassen einer Differenzgeschwindigkeit zwischen Turbine und Wechselstromnetz;
D) Beschleunigen oder Verzögern der Turbine derart, dass die Turbine einer Solltrajektorie folgt, wobei die Solltrajektorie eine errechnete Trajektorie ist, die in Abhängigkeit vom Differenzwinkel und der Differenzgeschwindigkeit die Sollbeschleunigung angibt, die vorhanden sein soll, damit bei übereinstimmender Geschwindigkeit von Turbine und Wechselstromnetz eine geeignete Zielwinkellage zwischen Turbine und Wechselstromnetz erreicht wird.

2. Verfahren nach Anspruch 1,
**dadurch gekennzeichnet, dass**
die Solltrajektorie so gewählt ist, dass die Beschleunigung bei Erreichen der Zielwinkellage null betragen soll.

3. Verfahren nach einem der vorhergehenden Ansprüche,
**dadurch gekennzeichnet, dass**
die Sollbeschleunigung in eine Solldrehzahl gewandelt wird, die an eine Turbinensteuereinheit übergeben wird.

4. Verfahren nach einem der vorhergehenden Ansprüche,
**dadurch gekennzeichnet, dass**
zum Beschleunigen oder Verzögern der Turbine derart, dass die Turbine der Solltrajektorie folgt, wiederholt oder kontinuierlich die Schritte B) C) und D) vorgenommen werden.

5. Verfahren nach einem der vorhergehenden Ansprüche,
**dadurch gekennzeichnet, dass**
die Ausgangsfrequenz etwa 2,5 Hz unterhalb der Netzfrequenz liegt.

6. Verfahren nach einem der vorhergehenden Ansprüche,
**dadurch gekennzeichnet, dass**
Schritt A) mit einer gewählten Beschleunigung ohne Berücksichtigung des Differenzwinkels und der Differenzgeschwindigkeit erfolgt.

7. Verfahren nach einem der vorhergehenden Ansprüche,
**dadurch gekennzeichnet, dass**
vom Erreichen der Ausgangsfrequenz bis zum Erreichen der Zielwinkellage etwa 40 s benötigt werden.

8. Steuereinrichtung für eine Turbine,
die eingerichtet ist, eine Turbine nach einem Verfahren gemäß einem der vorhergehenden Ansprüche zu steuern.

9. Steuereinrichtung nach dem vorhergehenden Anspruch,
**dadurch gekennzeichnet, dass**
eine Turbinensteuereinheit vorhanden ist, abhängig von einer an die Turbinensteuereinheit übergebenen Solldrehzahl die Turbine zu steuern, indem die Stellung eines Ventils für eine Dampfzufuhr zur Turbine gesteuert werden kann.
